# FASCICULE DE BREVET EUROPEEN

(11) **EP 0 335 452 B1**
(45) Date de publication et mention de la délivrance du brevet: **19.05.1993**
(21) Numéro de dépôt: 89200742.8
(22) Date de dépôt: 23.03.1989
(51) Int. Cl.: D06F 39/08, D06F 37/26

(54) **Machine à laver le linge possédant un trop plein**
Waschmaschine mit Überfluss
Washing machine with an overflow

(30) Priorité: 29.03.1988 FR 8804078
(43) Date de publication de la demande: 04.10.1989
(73) Titulaire: WHIRLPOOL FRANCE, F-92150 Suresnes (FR); WHIRLPOOL EUROPE B.V., 5507 SK Veldhoven (NL)
(72) Inventeur: Merlin, Jean-Paul Société Civile S.P.I.D., F-75007 Paris (FR); Lenoire, Didier Société Civile S.P.I.D., F-75007 Paris (FR)
(74) Mandataire: Melio, Jan Dirk

(56) Documents cités:
- EP-A- 0 103 516
- DE-C- 1 157 578
- FR-A- 1 119 085
- FR-A- 1 455 686

## Description

L'invention concerne une machine à laver le linge comprenant une cuve, un tambour cylindrique dont l'axe de rotation est horizontal, un dispositif d'alimentation en eau à niveau contrôlé, un moyen de vidange et un trop plein limitant la quantité d'eau de remplissage de la cuve, le trop plein aménagé sur une paroi de la cuve a un trou de vidange placé dans un plan sensiblement horizontal passant par l'axe de rotation du tambour, à l'opposé par rapport audit axe de la vague engendrée dans la cuve par la rotation du tambour, et où le trop plein est aménagé sur une paroi latérale sensiblement plane et verticale de la cuve.

Une telle machine à laver est connue du brevet DE-C 1 157 578.

L'invention a pour objet un trop plein de machine à laver qui n'est pas influencé par les mouvements de la masse d'eau contenue dans la cuve de la machine à laver lors de son fonctionnement en état dynamique, trop plein ayant une construction simple et efficace.

Elle se caractérise par le fait que le trop plein est composé d'un piège à mousse et d'un siphon formant un conduit composé de trois parties tubulaires en arc de cercle, placées côte à côte, concentriquement à l'axe de rotation du tambour, les trois parties tubulaires étant reliées par des coudes.

Particulièrement, le trou de vidange est placé de façon qu'une ligne joignant l'axe du trou de vidange et l'axe de rotation de la cuve forme par rapport au plan horizontal un angle d'environ 10°. Le trou de vidange en communication avec l'espace interne de la cuve est placé dans une zone de non turbulence directement liée au sens de déplacement de la vague engendrée par la rotation du tambour.

De façon préférentielle, les parties tubulaires du piège à mousse forment un arc de cercle ouvert d'un angle d'environ 100° et les parties tubulaires du siphon forment un arc de cercle ouvert d'un angle d'environ 140°. La forme générale du trop plein a été obtenue à la suite d'essais comparatifs qui ont permis d'optimiser formes et dimensions pour le bon fonctionnement du piège à mousse ainsi que du siphon tous deux facilitant l'évacuation d'une quantité d'eau déterminée lors du non fonctionnement de la machine à laver, par exemple lors du non fonctionnement du pressostat.

Avantageusement, le piège à mousse est muni d'un trou de piège à mousse communiquant avec l'espace interne de la cuve et le siphon est muni d'un trou de siphon en sa partie haute communiquant avec l'espace interne de la cuve.

Le trou de piège à mousse, de petit diamètre, permet, sans réduire l'efficacité du piège à mousse, d'éliminer la quantité d'eau contenue dans le piège à mousse, après un déversement, et d'éviter ainsi que cette eau stagne et émette dans le temps quelques odeurs désagréables.

Le trou de siphon de petit diamètre permet, sans réduire l'efficacité du siphon, de stopper l'effet syphonique pour un faible débit d'eau.

La description ci-après, le tout donné à titre d'exemple non limitatif, fera bien comprendre comment l'invention peut être réalisée.

La figure 1 représente une machine à laver le linge dans laquelle est aménagé un trop plein connu dans le domaine technique antérieur.

La figure 2 est une vue en perspective d'une cuve de machine à laver sur laquelle est moulée une partie du trop plein selon l'invention.

La figure 3 est une vue du trop plein selon l'invention.

Les figures 4a et 4b sont respectivement, un schéma des déplacements de l'eau dans une canalisation lors du fonctionnement en dynamique d'une machine à laver connue et un schéma de déplacement de l'eau d'une machine en fonctionnement dans un état dynamique et possédant un trop plein selon l'invention.

La figure 1 présente une machine à laver le linge 1 comprenant une cuve 2 dans laquelle est aménagé un tambour 3 cylindrique dont l'axe de rotation est horizontal, le tambour étant entraîné par un moteur. Dans la machine à laver 1 est aménagé un dispositif d'alimentation en eau à niveau contrôlé comprenant une électrovanne 4 assurant un approvisionnement en eau de la cuve 2, une chambre de compression 5 dont une extrémité peut être immergée dans l'eau de la cuve pour assurer une conversion de la variation du niveau d'eau d'alimentation de la cuve en une variation de pression d'une colonne d'air, un pressostat 6 et un programmateur 7 assurant la commande de l'électrovanne. Un moyen de vidange 9 et un trop plein 8 assurent un déversement de l'eau de lavage en dehors de la cuve 2, soit lors de la vidange de la cuve, soit lorsque le niveau d'eau atteint une hauteur maximale admissible, quand par exemple le pressostat 6 ou le programmateur 7 ne fonctionnent plus.

Le trop plein 8 est composé de façon connue, d'une canalisation verticale 10 placée en dérivation sur une conduite 11 du moyen de vidange 9, entre une partie basse 12 de la cuve et une pompe de vidange 13.

La canalisation verticale 10 débouchant dans l'espace externe 14 de la cuve détermine, par le principe des vases communicants, une hauteur d'eau maximle dans la cuve, dans un état de fonctionnement statique de la machine à laver.

La figure 2 est une vue en perspective de la cuve 2 d'une machine à laver 1, cuve moulée en une matière synthétique. Il est représenté une trémie 15, un palier portant un axe de rotation 16 du tambour 3, ainsi qu'un trop plein 17 selon l'invention moulé partiellement avec la cuve, sur une paroi latérale 33 sensiblement plane et verticale de ladite cuve 2.

La figure 3 représente le trop plein 17 de la figure 2 positionné par rapport à une ligne horizontale 18 passant par l'axe de rotation 16 du tambour 3. Le trop plein est composé d'un piège à mousse 19 et d'un siphon 20 formant un conduit composé de trois parties tubulaires 21, 22, 23, en arc de cercle de section rectangulaire, placées côte à côte et concentriquement à l'axe de rotation 16 du tambour. La partie tubulaire 22 placée entre les parties tubulaires 21 et 23 est liée d'une part à la partie tubulaire 21 par un coude inférieur 24 et d'autre part à la partie tubulaire 23 par un coude supérieur 25. Un trou de vidange 26 permet la communication directe entre le trop plein 17 et l'espace interne de la cuve 2. Le trou de vidange 26 est positionné à une distance d'environ 150 mm de l'axe de rotation du tambour, la ligne passant par l'axe du trou de vidange 26 et par l'axe de rotation 16 du tambour de la cuve, forme avec la ligne horizontale 18, un angle d'environ 10°.

Les parties tubulaires 21, 22 avec le coude inférieur 24 forment un piège à mousse et les parties tubulaires 22 et 23 avec le coude supérieur 25 forment un siphon qui facilite l'écoulement de l'eau lorsque la quantité d'eau de la cuve est supérieure à la quantité maximale d'eau admissible.

La position particulière selon l'invention du trop plein est liée au fait que l'eau est déplacée, lorsque le tambour l'entraine par sa rotation, en formant une vague qui s'élève dans le sens de la rotation du tambour à l'opposé par rapport à l'axe de rotation de la zone dans laquelle est aménagé le trou 26. Le trop plein n'est donc plus influencé par les déplacements dynamiques, par vagues, de l'eau dans la cuve.

Un trou d'écoulement 27 est placé dans la partie inférieure du siphon 20 du trop plein, sur la canalisation 23, trou d'écoulement 27 communiquant avec l'espace externe de la cuve 2.

Le siphon 20 est muni d'un petit trou de siphon 28 aménagé dans le coude supérieur 25, trou de siphon 28 qui communique avec l'espace interne de la cuve 2, et permettant le désamorçage du siphon 20.

Le piège à mousse 19 est muni d'un trou de piège à mousse 29 de petit diamètre aménagé dans le coude intérieur 24, trou de piège à mousse 29 qui communique avec l'espace interne de la cuve 2 pour éviter la rétention d'eau dans les parties tubulaires 21 et 22.

Les figures 4a et 4b sont deux schémas explicatifs des déplacements de l'eau en fonctionnement dynamique d'une machine à laver le linge.

La figure 4a représente le trop plein connu du domaine technique antérieur, composé d'une canalisation verticale 10 en dérivation avec le moyen de vidange 9. Lorsque le tambour 3 tourne dans le sens de la flèche F, il se produit une vague 30. Par le principe des vases communicants, le mouvement de l'eau crée un pseudo niveau d'eau, représenté par une ligne 31 en traits interrompus, qui tend à s'équilibrer avec le niveau d'eau contenu dans la canalisation verticale 10, ce qui provoque, alors que la quantité d'eau contenue dans la machine est normale, un débordement de l'eau contenue dans la canalisation 10, lorsque le pseudo niveau est au-dessus du bord 32 de la canalisation 10.

La figure 4b représente le trop plein 17 selon l'invention, l'emplacement du trou de vidange 26 du trop plein 17 communiquant avec l'espace interne de la cuve est placé alors dans une zone de faibles turbulences, où le niveau d'eau reste au-dessous du niveau d'eau de l'état dit statique au moment de la formation de la vague 30.

Le trop plein 17 possède en plus de l'avantage décrit, celui d'être intégré à la cuve, réduisant l'encombrement des éléments contenus dans la machine à laver, et diminuant les coûts de mains d'oeuvre lors de la construction de ladite machine à laver.

## Revendications

1. Machine à laver le linge comprenant une cuve, un tambour cylindrique dont l'axe de rotation est horizontal, un dispositif d'alimentation en eau à niveau contrôlé, un moyen de vidange et un trop plein limitant la quantité d'eau de remplissage de la cuve, le trop plein aménagé sur une paroi de la cuve a un trou de vidange placé dans un plan sensiblement horizontal passant par l'axe de rotation du tambour, à l'opposé par rapport audit axe de la vague engendrée dans la cuve par la rotation du tambour, et où le trop plein est aménagé sur une paroi latérale sensiblement plane et verticale de la cuve, caractérisée en ce que le trop plein (17) est composé d'un piège à mousse (19) et d'un siphon (20) formant un conduit composé de trois parties tubulaires (21, 22, 23) en arc de cercle, placées côte à côte, concentriquement à l'axe de rotation (16) du tambour, les trois parties tubulaires étant reliées par deux coudes (24, 25) dont le coude inférieur (24) forme avec les parties tubulaires (21, 22) le piège à mousse et le coude supérieur (25) forme avec les parties tubulaires (22, 23) un siphon.

2. Machine à laver selon la revendication 1, caractérisé en ce que le trou de vidange (26) est placé de façon qu'une ligne joignant l'axe du trou de vidange (26) du trop plein et l'axe de rotation (16) de la cuve forme par rapport au plan horizontal un angle d'environ 10°.

3. Machine à laver selon la revendication 1, caractérisé en ce que les parties tubulaires (21, 22) du piège à mousse (19) forment un arc de cercle ouvert d'un angle d'environ 100°.

4. Machine à laver selon la revendication 1, caractérisée en ce que les parties (22, 23) tubulaires du siphon (20) forment un arc de cercle ouvert d'un angle d'environ 140°.

5. Machine à laver selon les revendications 1 et 3, caractérisée en ce que le piège à mousse (19) est muni d'un trou de piège à mousse (29) communiquant avec l'espace interne de la cuve.

6. Machine à laver selon les revendications 1 et 4, caractérisée en ce que le siphon (20) est muni d'un trou de siphon (28) en sa partie haute communiquant avec l'espace interne de la cuve.

## Claims

1. A clothes washing machine comprising a tank, a cylindrical drum, the axis of rotation of which is horizontal, a device for supplying water to a controlled level, a draining means and an overflow limiting the quantity of water filling the tank, the overflow arranged on one wall of the tank has a drainage hole placed in a substantially horizontal plane passing through the axis of rotation of the drum, opposite relative to said axis the wave generated inside the tank by the rotation of the drum, and where the overflow is arranged on a substantially plane and vertical side wall of the tank, characterised in that the overflow (17) is composed of a foam trap (19) and a siphon (20) forming a conduit composed of three tubular portions (21, 22, 23) in an arc of a circle, placed side by side, concentrically with the axis of rotation (16) of the drum, the three tubular portions being connected by two elbows (24, 25), the lower one of which (24) together with the tubular portions (21, 22) forms the foam trap and the upper one of which (25) together with the tubular portions (22, 23) forms a siphon.

2. A washing machine according to Claim 1, characterised in that the drainage hole (26) is placed such that a line joining the axis of the drainage hole (26) of the overflow and the axis of rotation (16) of the tank forms an angle of about 10° with respect to the horizontal plane.

3. A washing machine according to Claim 1, characterised in that the tubular portions (21, 22) of the foam trap (19) form an open arc of a circle of an angle of about 100°.

4. A washing machine according to Claim 1, characterised in that the tubular portions (22, 23) of the siphon (20) form an open arc of a circle of an angle of about 140°.

5. A washing machine according to Claims 1 and 3, characterised in that the foam trap (19) is provided with a foam trap hole (29) communicating with the inner space of the tank.

6. A washing machine according to Claims 1 and 4, characterised in that the siphon (20) is provided with a siphon hole (28) in its upper portion communicating with the inner space of the tank.

## Patentansprüche

1. Wäsche-Waschmaschine mit einer Wanne, einer zylindrischen Trommel, deren Rotationsachse horizontal liegt, einer den Wasserstand steuernden Wasserversorgungseinrichtung, einem Wasserablaßmittel und einem Überlauf, der die zur Füllung der Wanne bestimmte Wassermenge begrenzt, wobei der Überlauf an einer Wand der Wanne ein Abflußloch aufweist, das in einer durch die Trommelrotationsachse gehenden, im wesentlichen horizontalen Ebene bezüglich der Achse entgegengesetzt der in der Wanne durch die Trommelrotation verursachten Welle angeordnet ist, und wobei der Überlauf an einer im wesentlichen ebenen und vertikalen Seitenwand der Wanne angeordnet ist,
dadurch gekennzeichnet,
daß der Überlauf (17) sich aus einer Schaumfalle (19) und einem Siphon (20) zusammensetzt, die eine Leitung aus drei rohrförmigen, auf Kreisbögen konzentrisch zur Trommelrotationsachse nebeneinander angeordneten Teilen (21, 22, 23) bilden, die durch zwei Kniestücke (24,25) miteinander verbunden sind, wobei das eine, untere Kniestück (24) mit den rohrförmigen Teilen (21,22) die Schaumfalle und das andere, obere Kniestück (25) mit den rohrförmigen Teilen (22,23) den Siphon bilden.

2. Waschmaschine nach Anspruch 1,
dadurch gekennzeichnet,
daß das Abflußloch (26) derart angeordnet ist, daß eine die Abflußlochachse und die Trommelrotationsachse (16) schneidende Linie mit der Horizontalebene (18) einen Winkel von etwa 10° bildet.

3. Waschmaschine nach Anspruch 1,
dadurch gekennzeichnet,
daß die rohrförmigen Teile (21,22) der Schaumfalle auf Kreisbogenabschnitten mit einem Öffnungswinkel von etwa 100° liegen.

4. Waschmaschine nach Anspruch 1,
dadurch gekennzeichnet,
daß die rohrförmigen Teile (22,23) des Siphons (20) auf Kreisbogenabschnitten mit einem Öffnungswinkel von etwa 140° liegen.

5. Waschmaschine nach den Ansprüchen 1 und 3,
dadurch gekennzeichnet,
daß die Schaumfalle (19) mit einem Schaumfallenloch (29) versehen ist, das zum Wanneninnenraum Verbindung hat.

6. Waschmaschine nach den Ansprüche 1 und 4,
dadurch gekennzeichnet,
daß der Siphon (20) mit einem im Siphonoberteil angeordneten Siphonloch (28) versehen ist, das zum Wanneninnenraum Verbindung hat.
